# EUROPÄISCHE PATENTSCHRIFT

(11) **EP 1 116 825 B1**
(45) Veröffentlichungstag und Bekanntmachung des Hinweises auf die Patenterteilung: **21.07.2004**
(21) Anmeldenummer: 00118922.4
(22) Anmeldetag: 01.09.2000
(51) Int. Cl.: D21G 9/00, D21F 1/06, D21F 1/08

(54) **Verfahren zur Faserorientierungs-Regelung**
Method for regulating fiber orientation
Procédé de régulation de l'orientation des fibres

(30) Priorität: 05.11.1999 DE 19953225
(43) Veröffentlichungstag der Anmeldung: 18.07.2001
(73) Patentinhaber: Voith Paper Patent GmbH, 89522 Heidenheim (DE)
(72) Erfinder: Lehleiter, Klaus, 89555 Steinheim (DE); Humberg, Holger, 89564 Nattheim (DE)

(56) Entgegenhaltungen:
- EP-A- 0 471 194
- WO-A-97/39182
- DE-A- 3 715 329
- FR-A- 2 714 403
- US-A- 5 145 560

## Beschreibung

Die Erfindung betrifft ein Verfahren zur Regelung eines Faserorientierungsquerprofils einer erzeugten Faserbahn in einer Papier- oder Kartonmaschine mit einem Mittel zur Beeinflussung eines Geschwindigkeitsquerprofils eines bewegten Faserstoffsuspensionsstrahls am Ausgang einer Stoffauflaufdüse.

Aus vielfältigem Stand der Technik ist das Problem der Faserorientierung bei Papier- oder Kartonbahnen bekannt. Aus der deutschen Offenlegungsschrift DE 197 33 454 A1 ist ein Verfahren zur Regelung eines Faserorientierungsquerprofils gemäß dem Oberbegriff des Anspruchs 1 bekannt. Der Grundgedanke dieser Offenlegungsschrift liegt darin, aus dem Querprofil des Flächengewichts beziehungsweise einer damit korrelierenden Größe zu erkennen, wann eine Änderung des Faserorientierungsquerprofils stattfindet, ohne diese direkt zu messen. Bei dieser Anmeldung werden ein stoffdichtegeregelter Stoffauflauf - optional auch mit einer, über die Breite der Maschine sektional einstellbaren Durchflussregelung - und auch ein zwischen dem Stoffauflauf und dem Former traversierender Sensor offenbart. Dieser Sensor misst nicht das Flächengewicht selbst, sondern die aus dem Stoffauflauf austretende Masse an Stoffsuspension beziehungsweise den Feststoffgehalt in der Stoffsuspension. Über mindestens einen weiteren Sensor zwischen Trockenpartie und Aufwickeleinrichtung können weitere Daten, insbesondere über Faserorientierungsprofile der trockenen Faserstoffbahn, gewonnen werden. Über Rechen- und Steuereinheiten erfolgen dann die Stellsignale an die Durchflussregelventile und/oder Blenden-Stellorgane und/oder Entnahme/zufuhreinrichtungen für Fasersuspension bzw. Verdünnungswasser.

Es ist Aufgabe der Erfindung, weitere bessere Verfahren zur Messung und Beeinflussung der Faserorientierung und Regelkreise zur Steuerung der Faserorientierung zu finden.

Die Aufgabe wird durch die Merkmale des Anspruchs 1 gelöst.

Die Erfinder haben erkannt, dass auch die Bewegung des Faserstoffsuspensionsstrahls beim Austreten aus der Stoffauflaufdüse, Informationen liefert, die bei geeigneter Analyse einen Aufschluss über die Faserorientierung geben.

Den Erfindern war aufgefallen, dass die Ausrichtung des aus dem Stoffauflauf austretenden Faserstoffsuspensionsstrahls entscheidenden Einfluss auf die Faserorientierung hat. Für den Fall einer an einem Punkt geringeren Spaltöffnung kommt es schon innerhalb der Stoffauflaufdüse zu Querströmungen, dass heisst, die Stoffsuspension weicht der engeren Spaltstelle teilweise aus und erzeugt eine quergerichtete Strömungskomponente. Diese Bewegung setzt sich auch außerhalb der Stoffauflaufdüse fort, wodurch sich eine fächerartige Aufweitung des Faserstoffsuspensionsstrahls ergibt.

Aufgrund der nicht homogenen Ausrichtung des Faserstoffsuspensionsstrahls ergibt sich auch eine über die Breite der Maschine unterschiedliche Anordnungsstatistik der Fasern auf dem Sieb des Formers und letztendlich ein ungleichmäßiges Faserorientierungsquerprofil. Das Faserorientierungsquerprofil der erzeugten Faserstoffbahn erfährt somit durch die unterschiedliche Strahlausrichtung wesentliche Abweichungen über die Maschinenbreite.

Neben dem Einfluss des Spaltweitenquerprofils auf die Ausrichtung des Faserstoffsuspensionsstrahls ist auch noch der Einfluss von sektionalen Volumenströmen im Stoffauflauf, zum Beispiel durch uneinheitliche Zudosierungen von Fluiden, bekannt. Auch hierdurch entstehen Auswirkungen auf das Faserorientierungsquerprofil.

Es liegt also eine zumindest weitgehend eindeutige Korrelation zwischen dem Querprofil Ausrichtung des Faserstoffsuspensionsstrahls, dass heisst, dem Querprofil der Geschwindigkeitsvektoren des Faserstoffsuspensionsstrahls am Austritt aus der Stoffauflaufdüse, mit dem späteren Faserorientierungsquerprofil der fertigen Bahn vor. Da Abweichungen der örtlichen Geschwindigkeitsvektoren gleichzeitig auch eine Abweichung der örtlichen Geschwindigkeitskomponenten in Maschinenrichtung bewirken, kann in erster Näherung auch über eine einfache Messung des Geschwindigkeitsprofils des Faserstoffsuspensionsstrahls - in Maschinenrichtung - nach der Stoffauflaufdüse, insbesondere über auftretende Veränderungen auf Veränderungen im Faserorientierungsquerprofil geschlossen werden. Ein Beispiel solcher Messungen ist die sogenannte Kreuzkorrelationsmessung, bei der die Zeitdauer des Auftretens gleicher optischer Muster - entstanden durch Laserstrahlen - in einem bestimmten Abstand in Maschinenrichtung voneinander bestimmt wird, woraus die Flussgeschwindigkeit in Maschinenrichtung errechenbar ist.

Neben der einfachen Messung des Geschwindigkeitsprofils kann, auch über eine Kreuzkorrelationsmessung, bei der auch der Versatz eines optischen Musters in Querrichtung berücksichtigt wird, das Geschwindigkeitsvektorquerprofil gemessen werden und dann die Winkelabweichungen der Geschwindigkeitsvektoren von einer Hauptrichtung oder eine Querkomponente der Geschwindigkeit in Korrelation zum Faserorientierungsquerprofil gesetzt werden. Neben optischen Messmethoden können auch zum Beispiel Dopplermessungen mit Ultraschall oder ähnliches verwendet werden.

Insgesamt werden also kleine Geschwindigkeitsabweichungen und/oder Winkelabweichungen im Querprofil betrachtet und ein Regelverfahren zur Reduktion dieser Abweichungen und damit zur Reduktion von Abweichungen im Faserorientierungsquerprofil erzeugt. Als Stellorgane zur Beeinflussung der Abweichungen im Geschwindigkeitsprofil können alle Mittel genutzt werden, die das Geschwindigkeitsprofil im Stoffauflauf beeinflussen, wie beispielsweise die Blende des Stoffauflaufs oder eine sektionale Volumenstromregelung.

Die Erfindung sieht also grundsätzlich zwei verschiedene Arten von Referenzmessungen der Bewegung des Faserstoffsuspensionsstrahls vor. Zum einen erfolgt die Auswertung der Messwerte derart, dass lediglich die Austrittsgeschwindigkeit des Strahls in Maschinenrichtung gemessen wird, denn eine abweichende Strahlausrichtung korreliert mit einer Abweichung der Austrittsgeschwindigkeit aus der Stoffauflaufdüse. Zum anderen gibt es aber auch die Möglichkeit, eine direkte Winkelmessung des Geschwindigkeitsvektors des Faserstoffsuspensionstrahls vorzunehmen. Es versteht sich, dass beide Auswertungen Anwendung finden können.

Entsprechend dem Erfindungsgedanken schlagen die Erfinder also vor, das Verfahren zur Regelung eines Faserorientierungsquerprofils einer erzeugten Faserbahn in einer Papier- oder Kartonmaschine mit einem Mittel zur Beeinflussung eines Geschwindigkeitsquerprofils eines Faserstoffsuspensionsstrahls am Ausgang einer Stoffauflaufdüse, so auszugestalten, dass Abweichungen des Faserorientierungsquerprofils aufgrund von gemessenen Abweichungen in mindestens einer Komponente des Geschwindigkeitsquerprofils ausgeregelt werden, wobei mindestens eine gemessene und regelungsrelevante Komponente des Geschwindigkeitsquerprofils der Betrag der Geschwindigkeitskomponente in Maschinenquerrichtung ist. Vorteilhaft kann die mindestens eine gemessene und regelungsrelevante Komponente des Geschwindigkeitsquerprofils der Betrag der Geschwindigkeitskomponente in Maschinenlaufrichtung oder die Winkelabweichung des Faserstoffsuspensionsstrahls sein, wobei zur Messung der Bewegung des Faserstoffsuspensionsstrahls die Bewegung an der Oberfläche des Faserstoffsuspensionsstrahls gemessen werden kann.

Hierzu traversiert eine Messeinrichtung, vorzugsweise genau in CD-Richtung (=Querrichtung zur Maschinenlaufrichtung), über den Faserstoffsuspensionsstrahl. Vorteilhaft kann auch nur über den Bereich einer aktuellen Störung traversiert werden.

Konkret wird eine Korrelation zwischen dem Querprofil der mindestens einen gemessenen und regelungsrelevanten Komponente des Geschwindigkeitsquerprofils und einem an der entstehenden Papier- oder Kartonbahn direkt gemessenen Faserorientierungsquerprofil über die Zuordnung von Profilpaaren hergestellt, wobei ein Profilpaar jeweils mindestens einen typischen Wert des Geschwindigkeitsquerprofils und mindestens einen typischen Wert des Faserorientierungsquerprofils an jeweils einer bestimmten Stelle der Bahn oder eine entsprechende Abweichung von jeweils einem Referenzwert enthält.

Das ermittelte Faserorientierungsquerprofil kann sowohl "online" oder "offline" gemessen werden, wobei natürlich eine "online"-Messung ein schnelleres und direkteres Regeln ermöglicht. Hierbei kann auch der Zeitversatz berücksichtigt werden, der sich aus einer Messung bestimmter Geschwindigkeitskomponenten am Stoffauflauf und der erst später, nach dem Durchlauf der Bahn durch die Papiermaschine, erfolgten Faserorientierungsmessung an dieser Stelle der Papier- oder Kartonbahn ergibt.

Vorteilhaft können durch dieses Verfahren auch durch das Einstellen von nichtparallelen Geschwindigkeitsvektoren Faserorientierungsfehler, die aus dem Former der Pressen- oder der Trockenpartie stammen, korrigiert werden.

Als Stellgröße zur Beeinflussung des Geschwindigkeitsquerprofils ist die sektionale Einstellung und Regelung der Spaltöffnung der Blende des Stoffauflaufs mittels einer separaten Regeleinheit vorgesehen. In weiterer Ausgestaltung kann die Spaltöffnung der Blende sektional von einer unterlagerten Regeleinheit, die ihren Sollwert von der separaten Regeleinheit ("Master-Slave-Prinzip") oder von einer offline-Messung der Faserorientierung erhält, geregelt werden. Dieser unterlagerte Regelkreis führt aufgrund der schnelleren Ausreglung von lokalen Veränderungen in der Spaltöffnung zu einer konstanteren Spaltöffnung der Blende und damit auch zu stabileren Faserorientierungsquerprofilen.

Weiterhin eignet sich als Stellgröße zur Beeinflussung des Geschwindigkeitsquerprofils der sektional geregelte Durchsatz an Stoffsuspension im Stoffauflauf. Diese Veränderung des Durchsatzes zur sektionalen Beeinflussung des Geschwindigkeitsquerprofils kann erfindungsgemäß durch eine Drosselung eines sektionalen Volumenstroms, durch eine Zufuhr von zusätzlichem Fluid in den sektionalen Volumenstrom, durch einen Abzug von Fluid aus dem sektionalen Volumenstrom oder Kombination der oben genannten Maßnahmen erreicht werden.

Zusätzlich ist es auch möglich, zur Vermeidung von Änderung des Flächengewichtsquerprofils der Papier- oder Kartonbahn auch die Stoffdichte, gegebenenfalls durch eine Kopplung von Faserorientierungsregelung und Flächengewichtsregelung, sektional zu regeln, wobei besonders vorteilhaft eine Kombination von Stoffdichte- und Volumenstromregelung verwendet werden kann.

Eine vorteilhafte Ausgestaltung des erfindungsgemäßen Verfahrens liegt weiterhin darin, im Laufe des Regelverfahrens ermittelte Regelparameter, dass heisst Erfahrungswerte der Vergangenheit aus dem Vergleich zwischen Veränderungen im Geschwindigkeitsquerprofil und daraus resultierenden Veränderungen im Faserorientierungsquerprofil, in Form einer Datenbank, vorzugsweise in mindestens einer Regeleinheit, zu speichern und "online" der Regelung zur Verfügung zu stellen.

Zusätzliche Merkmale und Vorteile der Erfindung ergeben sich aus der nachfolgenden Beschreibung bevorzugter Ausführungsbeispiele unter Bezugnahme auf die Zeichnungen.

Die Erfindung soll nachfolgend anhand der Zeichnungen näher erläutert werden. Es stellen dar:

Es zeigen
- Figur 1:: eine Draufsicht auf die erfindungsgemäße Messeinrichtung;
- Figur 2:: eine schematische Draufsicht auf eine Papiermaschine; und
- Figur 3:: eine Prinzipzeichnung zur sektionalen Regelung der Spaltöffnung.

Die Figur 1 verdeutlicht das erfindungsgemäße Verfahren an Hand einer schematischen Darstellung eines Teils des Stoffauflaufs 1, mit über die Breite angeordneten Stellgliedem 8a, 8b, 8c für die schräg angeordnete Blende 2.

Die Positionen 9a, 9b, 9c geben die aktuellen Stellwege der Blende 2 wieder. Es ist in dieser Draufsicht wegen der Schrägstellung der Blende 2 sichtbar, dass diese im Bereich des Stellwegs 9b verformt ist. Dadurch ergibt sich an dieser Stelle zur darunterliegenden Stoffauflauflippe ein engerer Düsenspalt. Die Geschwindigkeitsvektoren 10a ...10k zeigen eine Fächerform an der Oberfläche des Faserstoffsuspensionsstrahls 5 mit den Strahlrichtungen und den dazugehörenden Geschwindigkeitsvektoren.

Man kann deutlich sehen, dass die Geschwindigkeitsvektoren 10e...10g eine andere Länge aufweisen, als die Geschwindigkeitsvektoren am Rand 7 des Faserstoffsuspensionsstrahls 5. Über diesen Faserstoffsuspensionsstrahl hinweg ist der Traversierrahmen 6 angeordnet. Die Messeinrichtung 4 bewegt sich längs ihres Traversierwegs 3.

Die Ränder 7 des Faserstoffsuspensionsstrahls 5 werden durch die gepunktete Linie veranschaulicht. In der Messeinrichtung 4 ist eine erste Messstelle 11 - beispielsweise punktförmig - angeordnet. Durch die feste räumliche Zuordnung zur zweiten Messstelle 12 - die ähnlich einer Zeilenkamera matrixförmig ausgebildet ist - ergibt sich ein Referenzsystem, welches die Ermittlung eines X-Teilvektors 13 in Maschinenlaufrichtung (MD)und eines Y-Teilvektors 14 in Querrichtung (CD) ermöglicht (Weg-Ermittlung).

Durch die Kenntnis der Strömungsgeschwindigkeit aus dem nicht gestörten Bereich des Faserstoffsuspensionsstrahls lassen sich auch die Geschwindigkeitsanteile des X- und des Y-Teilvektors ermitteln. Aus beiden Messungen lässt sich außerdem der jeweilige Strahlwinkel (Winkel des Geschwindigkeitsvektors) ermitteln. Mess- und Steuerleitungen wurden aus Gründen der Übersichtlichkeit in dieser Figur nicht gezeichnet.

In der Figur 2 sind nun die erfindungswesentlichen Steuer- und Signalleitungen eingezeichnet. Die Regeleinheit 15 ist mit den Signalleitungen 26a, 26b, 26c und diese wiederum mit den Sensoren 17a, 17b, 17c der Spaltweite verbunden. Die dazugehörenden Steuerleitungen 28a, 28b, 28c sind an den Stellgliedern der Blende 8a, 8b, 8c angeschlossen.

Die Regeleinheit 16 empfängt das Signal der Messeinrichtung 27 und das Faserorientierungs-Signal des Messrahmens 24, oder alternativ dazu manuell eingegebene Faserorientierungs-Werte 25 aus Offline-Messungen. Diese Regeleinheit 16 steuert über die Leitungen 29a, 29b, 29c die Durchfluss-Ventile 19a, 19b, 19c, beziehungsweise über die Leitungen 30a, 30b, 30c die Stoffmisch-Venfile 18a, 18b, 18c am Stoffauflauf. Optional kann die Regeleinheit 15 über eine Reglerkopplung 23 mit der Regeleinheit 16 verbunden werden.

Die Figur 3 zeigt eine Prinzipzeichnung zur sektionalen Regelung der Spaltöffnung. Der Sollwert für die Stellung, vorzugsweise sektionale Stellung der Blende 2 des Stoffauflaufs 1 wird von der separaten Regeleinheit 15 der unterlagerten Regeleinheit 15.1 gemäß dem Master-Slave-Prinzip der Regelungstechnik mittels einer Leitung vorgegeben. Der Regelkreis der Regeleinheit 15.1 umfasst ein Stellglied 8d für die sektionale Blende 2, welches über die Steuerleitung 28d mit der Regeleinheit 15.1 verbunden ist, sowie einen Sensor 17d zur Ermittlung der sektionalen Stellung der sektionalen Blende 2, welcher über die Signalleitung 26d mit der Regeleinheit 15.1 verbunden ist.

Das erfindungsgemäße Verfahren stellt also ein weiteres, besseres Verfahren zur Messung und Beeinflussung der Faserorientierung und Regelkreise zur Steuerung der Faserorientierung, insbesondere des Faserorientierungsquerprofils dar, wobei die Reaktionsgeschwindigkeit des Regelverfahrens sehr kurz ist, da die Regelung bereits auf Änderungen der Ausrichtung des Faserstoffsuspensionsstrahls am Anfang des Herstellungsprozesses reagiert und nicht der Durchlauf einer Papierbahn durch die Papiermaschine mit anschließender Messung des Faserorientierungsquerprofils abgewartet werden muss.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

### Bezugszeichenliste

- 1: Stoffauflauf
- 2: Blende
- 3: Traversierweg
- 4: Messeinrichtung
- 5: Faserstoffsuspensionsstrahl
- 6: Traversierrahmen
- 7: Rand des Faserstoffblatts
- 8a, 8b, 8c, 8d: Stellglieder der Blende
- 9a, 9b, 9c: Stellwege der Blende
- 10a, 10b,..: Geschwindigkeitsvektoren
- 11: erste Messstelle
- 12: zweite Messstelle
- 13: X-Teilvektor
- 14: Y-Teilvektor
- 15, 15.1, 16: Regeleinheit
- 17a, 17b, 17c, 17d: Sensoren für die Spaltweite
- 18a, 18b, 18c: Stoffmischventile
- 19a, 19b, 19c: Durchflussventile
- 20: Former, Pressenpartie, Trockenpartie
- 21: Messrahmen
- 22: Wickelmaschine
- 23: Reglerkopplung
- 24: Signal der Faserorientierung vom Messrahmen
- 25: Faserorientierungs-Messwerte ("Offline")
- 26a, 26b, 26c, 26 d: Signalleitungen Spaltweite
- 27: Signal der Messeinrichtung
- 28a, 28b, 28c, 28d: Steuerleitungen für Stellglieder der Blende
- 29a, 29b, 29c: Steuerleitungen für Durchflussventile
- 30a, 30b, 30c: Steuerleitungen für Stoffmischventile

## Patentansprüche

1. Verfahren zur Regelung eines Faserorientierungsquerprofils einer erzeugten Faserbahn in einer Papier- oder Kartonmaschine mit einem Mittel (2, 19a, 19b, 19c) zur Beeinflussung eines Geschwindigkeitsquerprofils eines bewegten Faserstoffsuspensionsstrahls (5) am Ausgang einer Stoffauflaufdüse, wobei zur Beeinflussung des Geschwindigkeitsquerprofils die Spaltöffnung der Blendle (2) des Stoffauflaufs von einer separaten Regeleinheit (15) sektional geregelt wird, und wobei eine Meßeinrichtung (4) traversierend, vorzugsweise genau in CD-Richtung, über den Faserstoffsuspensionsstrahl (5) fährt, **dadurch gekennzeichnet**,
1.1 dass bei der Messung der Bewegung des Faserstoffsuspensionsstrahls (5) die Bewegung an der Oberfläche des Faserstoffsuspensionsstrahls (5) gemessen wird,
1.2 dass mindestens eine gemessene und regelungsrelevante Komponente des Geschwindigkeitsquerprofils der Betrag der Geschwindigkeitskomponente des Faserstoffsuspensionsstrahls (5) in Maschinenquerrichtung ist,
1.3 dass eine Korrelation zwischen dem Querprofil der gemessenen und regelungsrelevanten Komponente des Geschwindigkeitsquerprofils und einem an der entstehenden Papier- oder Kartonbahn direkt gemessenen Faserorientierungsquerprofil über die Zuordnung von Profilpaaren hergestellt wird, wobei ein Profilpaar jeweils mindestens einen typischen Wert des Geschwindigkeitsquerprofils und mindestens einen typischen Wert des Faserorientierungsquerprofils an jeweils einer bestimmten Stelle der Bahn oder eine entsprechende Abweichung von jeweils einem Referenzwert enthält,
1.4 dass Abweichungen des Faserorientierungsquerprofils aufgrund von gemessenen Abweichungen in der Komponente des Geschwindigkeitsquerprofils ausgeregelt werden.

2. Verfahren nach Anspruch 1,
**dadurch gekennzeichnet,**
**dass** die mindestens eine gemessene und regelungsrelevante Komponente des Geschwindigkeitsquerprofils die Winkelabweichung des Faserstoffsuspensionsstrahls (5) ist.

3. Verfahren nach Anspruch 1 oder 2,
**dadurch gekennzeichnet,**
**dass** die Meßeinrichtung (4) nur über den Bereich einer aktuellen Störung im Querprofil traversierend verfährt.

4. Verfahren nach Anspruch 1, 2 oder 3,
**dadurch gekennzeichnet,**
**dass** das ermittelte Faserorientierungsquerprofil "online" oder "offline" gemessen wird.

5. Verfahren nach einem der vorhergehenden Ansprüche,
**dadurch gekennzeichnet,**
**dass** durch Einstellen von nichtparallelen Geschwindigkeitsvektoren (10a..10k) Faserorientierungsfehler, die aus dem Former der Pressen- oder der Trockenpartie (20) stammen, korrigiert werden.

6. Verfahren nach einem der vorhergehenden Ansprüche,
**dadurch gekennzeichnet,**
**dass** die Spaltöffnung der Blende (2) sektional von einer unterlagerten Regeleinheit (15.1), die ihren Sollwert von der separaten Regeleinheit (15) ("Master-Slave-Prinzip") oder von einer offline-Messung der Faserorientierung erhält, geregelt wird.

7. Verfahren nach einem der vorhergehenden Ansprüche,
**dadurch gekennzeichnet,**
**dass** zur Beeinflussung des Geschwindigkeitsquerprofils sektional der Durchsatz geregelt wird.

8. Verfahren nach Anspruch 7,
**dadurch gekennzeichnet,**
**dass** eine Veränderung des Durchsatzes zur sektionalen Beeinflussung des Geschwindigkeitsquerprofils durch eine Drosselung eines sektionalen Volumenstroms erreicht wird.

9. Verfahren nach Anspruch 7,
**dadurch gekennzeichnet,**
**dass** eine Veränderung des Durchsatzes zur sektionalen Beeinflussung des Geschwindigkeitsquerprofils durch eine Zufuhr von zusätzlichem Fluid in den sektionalen Volumenstrom erreicht wird.

10. Verfahren nach Anspruch 7,
**dadurch gekennzeichnet,**
**dass** eine Veränderung des Durchsatzes zur sektionalen Beeinflussung des Geschwindigkeitsquerprofils durch einen Abzug von Fluid aus dem sektionalen Volumenstrom erreicht wird.

11. Verfahren nach Anspruch 7,
**dadurch gekennzeichnet,**
**dass** eine Veränderung des Durchsatzes zur sektionalen Beeinflussung des Geschwindigkeitsquerprofils durch eine Kombination der kennzeichnenden Merkmale aus mindestens zwei der Ansprüche 8 bis 10 erreicht wird.

12. Verfahren nach einem der vorhergehenden Ansprüche,
**dadurch gekennzeichnet,**
**dass** zur Vermeidung von Änderung des Flächengewichtsquerprofils der Papier- oder Kartonbahn auch die Stoffdichte, gegebenenfalls durch eine Kopplung von Faserorientierungsregelung und Flächengewichtsregelung, sektional geregelt wird.

13. Verfahren nach einem der vorhergehenden Ansprüche,
**dadurch gekennzeichnet,**
**dass** im Regelverfahren ermittelte Regelparameter in mindestens einer Regeleinheit (15, 16) in Form einer Datenbank gespeichert werden und "online" zur Verfügung stehen.

## Claims

1. Method for controlling a cross-machine fibre orientation profile of a fibrous web produced in a paper or board machine, having a means (2, 19a, 19b, 19c) of influencing a cross-machine velocity profile of a moving fibrous stock suspension jet (5) at the exit from a flow box nozzle, where, in order to influence the cross-machine velocity profile, the opening of the slice (2) of the flow box is controlled section by section by a separate control unit (15), and where a measuring device (4) moves in a traversing manner over the fibrous stock suspension jet (5), preferably exactly in the CD direction, **characterized in that**
1.1 when measuring the movement of the fibrous stock suspension jet (5), the movement is measured at the surface of the fibrous stock suspension jet (5),
1.2 at least one measured component relative to the control of the cross-machine velocity profile is the magnitude of the velocity component of the fibrous stock suspension jet (5) in the cross-machine direction,
1.3 a correlation is produced between the cross-machine profile of the measured component relevant to the control of the cross-machine velocity profile and a cross-machine fibre orientation profile measured directly on the paper or board web produced, via the association between pairs of profiles, a pair of profiles in each case containing at least one typical value of the cross-machine velocity profile and at least one typical value of the cross-machine fibre orientation profile in each case at a specific point on the web, or a corresponding deviation in each case from a reference value,
1.4 deviations in the cross-machine fibre orientation profile are controlled out on the basis of measured deviations in the component of the cross-machine velocity profile.

2. Method according to Claim 1, **characterized in that** the at least one measured component relevant to the control of the cross-machine velocity profile is the angular deviation of the fibrous stock suspension jet (5).

3. Method according to Claim 1 or 2, **characterized in that** the measuring device (4) moves in a traversing manner only over the area of a current disturbance in the cross-machine profile.

4. Method according to Claim 1, 2 or 3, **characterized in that** the cross-machine fibre orientation profile determined is measured "online" or "offline".

5. Method according to one of the preceding claims, **characterized in that** fibre orientation faults which originate from the former the press or the drying section (20) are corrected by setting non-parallel velocity vectors (10a...10k).

6. Method according to one of the preceding claims, **characterized in that** the opening of the slice (2) is controlled section by section by a subordinate control unit (15.1), which is given its set point by the separate control unit (15) ("master-slave principle") or by an offline measurement of the fibre orientation.

7. Method according to one of the preceding claims, **characterized in that** in order to influence the cross-machine velocity profile section by section, the throughput is controlled.

8. Method according to Claim 7, **characterized in that** a change in the throughput in order to influence the cross-machine velocity profile section by section is achieved by throttling a sectional volume flow.

9. Method according to Claim 7, **characterized in that** a change in the throughput in order to influence the cross-machine velocity profile section by section is achieved by supplying additional fluid into the sectional volume flow.

10. Method according to Claim 7, **characterized in that** a change in the throughput in order to influence the cross-machine velocity profile section by section is achieved by withdrawing fluid from the sectional volume flow.

11. Method according to Claim 7, **characterized in that** a change in the throughput in order to influence the cross-machine velocity profile section by section is achieved by a combination of the characterizing features from at least two of Claims 8 to 10.

12. Method according to one of the preceding claims, **characterized in that** in order to avoid changing the cross-machine grammage profile of the paper or board web, the consistency is also controlled section by section, if appropriate by means of coupling fibre orientation control and grammage control.

13. Method according to one of the preceding claims, **characterized in that** control parameters determined in the control method are stored in at least one control unit (15, 16) in the form of a database and are provided "online".

## Revendications

1. Procédé de régulation d'un profil transversal d'orientation des fibres d'une bande fibreuse produite dans une machine à papier ou à carton comprenant un moyen (2, 19a, 19b, 19c) pour influencer un profil transversal de vitesse d'un jet de suspension de matière fibreuse en mouvement (5) à la sortie d'une buse de caisse de tête, l'ouverture de fente du diaphragme (2) de la caisse de tête étant réglée par sections par une unité de réglage séparée (15) en vue d'influencer le profil transversal de vitesse, et un dispositif de mesure (4) se déplaçant transversalement, de préférence exactement dans le sens travers en travers du jet de suspension de matière fibreuse (5), **caractérisé en ce que**
1.1 lors de la mesure du déplacement du jet de suspension de matière fibreuse (5), le déplacement sur la surface du jet de suspension de matière fibreuse (5) est mesuré,
1.2 au moins une composante, mesurée et pertinente pour la régulation, du profil transversal de vitesse est la valeur de la composante de vitesse du jet de suspension de matière fibreuse (5) dans la direction transversale de la machine,
1.3 une corrélation entre le profil transversal de la composante, mesurée et pertinente pour la régulation, du profil transversal de vitesse et un profil transversal d'orientation des fibres mesuré directement au niveau de la bande de papier ou de carton produite est effectuée par le biais de l'association de paires de profils, une paire de profils contenant à chaque fois au moins une valeur typique du profil transversal de vitesse et au moins une valeur typique du profil transversal d'orientation des fibres à un endroit respectif déterminé de la bande ou contenant un écart correspondant par rapport à une valeur de référence respective,
1.4 des écarts du profil transversal d'orientation des fibres en raison d'écarts mesurés dans la composante du profil transversal de vitesse sont supprimés.

2. Procédé selon la revendication 1,
**caractérisé en ce que**
l'au moins une composante, mesurée et pertinente pour la régulation, du profil transversal de vitesse est l'écart angulaire du jet de suspension de matière fibreuse (5).

3. Procédé selon la revendication 1 ou 2,
**caractérisé en ce que**
le dispositif de mesure (4) ne se déplace transversalement que sur la région d'une perturbation proprement dite dans le profil transversal.

4. Procédé selon la revendication 1, 2 ou 3,
**caractérisé en ce que**
le profil transversal d'orientation des fibres détecté est mesuré "en ligne" ou "hors ligne".

5. Procédé selon l'une quelconque des revendications précédentes,
**caractérisé en ce que**
les erreurs d'orientation des fibres, qui proviennent du formeur de la section de pressage ou de la section sèche (20), sont corrigées par ajustage de vecteurs de vitesse non parallèles (10a..10k).

6. Procédé selon l'une quelconque des revendications précédentes,
**caractérisé en ce que**
l'ouverture de fente du diaphragme (2) est réglée par sections par une unité de réglage sous-jacente (15.1) qui obtient sa valeur de consigne de l'unité de réglage séparée (15) (principe "maître-esclave") ou d'une mesure hors ligne de l'orientation des fibres.

7. Procédé selon l'une quelconque des revendications précédentes,
**caractérisé en ce que**
pour influencer le profil transversal de vitesse, le débit est régulé par sections.

8. Procédé selon la revendication 7,
**caractérisé en ce que**
l'on obtient une variation du débit en vue d'influencer par sections le profil transversal de vitesse par un étranglement d'un courant volumique sectionnel.

9. Procédé selon la revendication 7,
**caractérisé en ce que**
l'on obtient une variation du débit en vue d'influencer par sections le profil transversal de vitesse par un apport de fluide supplémentaire dans le courant volumique sectionnel.

10. Procédé selon la revendication 7,
**caractérisé en ce que**
l'on obtient une variation du débit en vue d'influencer par sections le profil transversal de vitesse par une évacuation de fluide hors du courant volumique sectionnel.

11. Procédé selon la revendication 7,
**caractérisé en ce que**
l'on obtient une variation du débit en vue d'influencer par sections le profil transversal de vitesse par une combinaison des caractéristiques d'au moins deux des revendications 8 à 10.

12. Procédé selon l'une quelconque des revendications précédentes,
**caractérisé en ce que**
pour éviter la variation du profil transversal du grammage de la bande de papier ou de carton, on régule par sections également la consistance, éventuellement par un accouplement du réglage de l'orientation des fibres et du réglage du grammage.

13. Procédé selon l'une quelconque des revendications précédentes,
**caractérisé en ce que**
les paramètres de réglage déterminés au cours du procédé de réglage sont stockés au moins dans une unité de réglage (15, 16) sous forme d'une banque de données et sont disponibles "en ligne".
